# DEMANDE DE BREVET EUROPEEN

(11) **EP 0 571 255 A1**
(43) Date de publication de la demande: **24.11.1993**
(21) Numéro de dépôt: 93401248.5
(22) Date de dépôt: 14.05.1993
(51) Int. Cl.: E06B 1/02, E06B 3/54, E06B 5/16

(54) **Châssis verrier coupe-feu et pare-flammes à tenue au feu modulable**

(30) Priorité: 18.05.1992 FR 9205994
(71) Demandeur: Quartier, Jean, 44360 Vigneux (FR); BVS Société Anonyme dite, F-44800 Saint-Herblain (FR)
(72) Inventeur: Quartier, Jean, F-44360 Vigneux (FR)
(74) Mandataire: Dawidowicz, Armand

(57) **Abrégé**

L'invention concerne un châssis verrier à durée modulable installé dans un support maçonnerie (4) du type comprenant une ossature rigide périphérique (5) de maintien d'un ensemble verrier (9) modulable.

Selon l'invention, le châssis est solidarisé au support maçonnerie (4) par l'intermédiaire d'un précadre périphérique (1) préalablement fixé à l'intérieur du support maçonnerie, ledit précadre (1) comportant des moyens de fixation tels que des lumières oblongues qui coopèrent avec des moyens de fixation de l'ossature (5) tels que des plots de positionnement pour assurer d'une part une immobilisation transversale, d'autre part une libre dilatation longitudinale et verticale de l'ossature (5) par rapport au précadre (1).

Application à des châssis coupe-feu et pare-flammes.

## Description

La présente invention concerne un châssis verrier coupe-feu et pare-flammes à tenue au feu modulable devant être installé dans des constructions susceptibles d'assurer pendant une durée déterminée la protection des biens ou des personnes contre le feu.

Il existe actuellement des châssis coupe-feu susceptibles de résister à des températures de l'ordre de 1000°C pendant une durée maximale d'une heure et demie avant de se déformer en protubérance vers le feu, de se dégager des parcloses qu'ils déforment pour tomber et cesser alors de remplir leur fonction coupe-feu. Ces châssis coupe-feu présentent un certain nombre d'inconvénients tels que leur absence de modularité pour permettre des tenues au feu de durée variable, leur incapacité à s'intégrer dans de grands ensembles vitrés sans inclure un minimum de maçonnerie, leur difficile mise en oeuvre. En effet, généralement, l'assemblage du châssis, des joints et la pose des volumes verriers très lourds, sont effectués en altitude, de l'extérieur du bâtiment, dans des conditions de sécurité souvent précaires. Ce montage s'effectue avec des moyens de manutention très lourds (grue, nacelle élévatrice) d'une précision aléatoire en regard de la minutie et de la précision exigées par le produit verrier à installer.

Le but de la présente invention est donc de proposer un châssis coupe-feu exempt des inconvénients précités qui soit rapide à installer sur des surfaces importantes tout en offrant une tenue au feu importante dans le temps.

L'invention concerne à cet effet un châssis verrier coupe-feu et pare-flammes à tenue au feu modulable, devant être installé dans un support généralement en maçonnerie, du type comprenant une ossature rigide périphérique de maintien d'un ensemble verrier modulable constitué d'au moins un groupe multicouche de panneaux de verre séparés entre eux par des lames d'air, caractérisé en ce que le châssis est solidarisé au support généralement en maçonnerie par l'intermédiaire d'un précadre périphérique préalablement fixé à l'intérieur du support maçonnerie, ledit précadre comportant des moyens de fixation tels que des lumières oblongues qui coopèrent avec des moyens de fixation de l'ossature tels que des plots de positionnement pour assurer d'une part une immobilisation transversale, d'autre part une libre dilatation longitudinale et verticale de l'ossature par rapport au précadre.

Selon une forme de réalisation préférée de l'invention, les montants du précadre périphérique affectent la forme d'un L, l'une des branches venant en appui contre le support de maçonnerie pour être fixée à ce dernier, la branche perpendiculaire recevant par appui l'ossature périphérique du volume verrier et l'ossature périphérique rigide du volume verrier modulable est formée d'une semelle métallique formant cadre obtenue par tronçonnage puis assemblage de profilés métalliques plans, sur la face intérieure de laquelle est préfixé un profilé de section généralement carrée destiné à coopérer avec un deuxième profilé venant se fixer sur cette même face intérieure après insertion d'un volume verrier modulable et de ses moyens d'étanchéité thermique internes de manière à enserrer le volume verrier et assurer son maintien dans l'ossature et sa résistance aux températures élevées.

D'autres caractéristiques et avantages de l'invention apparaîtront encore à la lecture de la description qui suit et des dessins joints dans lesquels :
la figure 1 représente une coupe transversale du châssis selon l'invention, monté sur son précadre et équipé de capotages esthétiques de protection thermique;
la figure 2 représente une vue en élévation de deux châssis selon l'invention disposés côte-à-côte dans une baie maçonnée;
la figure 3 représente une coupe transversale AA de la figure 2 du châssis en partie haute au moment de sa mise en place en appui contre le précadre;
la figure 4 représente une coupe transversale BB montrant la fixation du châssis sur le précadre;
la figure 5 représente une coupe transversale CC de la figure 2 montrant le positionnement de deux châssis côte-à-côte dans un précadre vertical en Té;
la figure 6 représente une coupe transversale DD de la figure 2 montrant le mode de montage rapide et précis du châssis sur le précadre, par engagement de pions dans un trou de positionnement du précadre;
la figure 7 représente l'aspect modulaire du châssis coupe-feu;
la figure 8 représente le préassemblage au sol en atelier ou sur chantier de l'ossature complète; et
la figure 9 représente la mise en place de l'ossature dans son précadre.

Conformément aux figures 1 et 9, le châssis verrier coupe-feu, objet de l'invention, comprend une ossature périphérique rigide 5 généralement en métal 6, 7, 8 formant cadre et maintenant un volume verrier 9 modulable en fonction de la tenue au feu désirée. L'ensemble ossature 5 et volume verrier 9 une fois assemblé vient se loger à l'intérieur d'un précadre périphérique 1 préalablement installé dans un support tel qu'une baie 4 généralement en maçonnerie dont les dimensions et le positionnement sont fonction de la construction envisagée et de son application (locaux d'essai au feu, salles de contrôle d'usines, espaces d'exposition d'objets, etc).

Le précadre 1 est fixé à l'intérieur de la baie soit au moment de la réalisation du béton au moyen d'un mannequin de positionnement destiné à garantir ses dimensions, soit fixé sur la baie après réalisation du béton et vérification des dimensions de ladite baie. Ce précadre 1 est, dans une forme de réalisation préférée de l'invention, constitué de montants généralement en acier affectant la forme d'un L, l'une des branches 3 du L venant en appui contre la baie maçonnée 4 pour être fixée à cette dernière au moyen par exemple de chevilles 15, la branche perpendiculaire 2 recevant par appui l'ossature périphérique 5 du volume verrier 9 comme le montre la figure 9. Généralement entre cette ossature périphérique 5 et le précadre 1, on interpose une bande isolante 14.

L'ossature périphérique rigide 5 du volume verrier 9, modulable suivant l'épaisseur du volume verrier monobloc utilisé et encadrant celui-ci est, quant à elle, constituée, comme le montrent les figures 3 et 6, d'une semelle métallique 8 formée par exemple de tronçons coupés à longueur dans une barre méplate sur la face intérieure de laquelle on fixe par exemple par soudure une parclose 6 coupée en morceaux à longueur dans une barre métallique de section sensiblement carrée, l'ensemble 6, 8 étant assemblé par des moyens appropriés pour former un cadre à l'intérieur duquel est inséré le volume verrier qui est immobilisé en position au moyen d'une parclose supplémentaire 7 rapportée et fixée par exemple au moyen d'une vis 16 sur la semelle 8. De ce fait, les parcloses 6 et 7 enserrent le volume verrier 9 en le maintenant en position. Bien évidemment, il peut être inséré entre le volume verrier et l'ossature périphérique 5 des moyens d'isolation comme cela sera décrit ci-après.

Le volume verrier 9 est, comme le montre en particulier la figure 1, constitué d'au moins un groupe multicouche 11 (dans l'exemple représenté, au nombre de trois), chaque groupe comprenant une série de panneaux de verre disposés parallèles solidarisés périphériquement chez le miroitier avec un intercalaire ou une entretoise 10 entre chaque vitre et entre chaque groupe multicouche. Grâce à cette conception, on choisit en fonction du nombre de groupes multicouches utilisés la durée de résistance au feu du volume verrier. Une fois constitué, ce volume verrier 9 est inséré dans son ossature périphérique 5 en intercalant entre le volume verrier 9 et l'ossature 5, comme le montre la figure 1, une première bande de matériau isolant 12 semi-rigide de l'ordre de 3 mm d'épaisseur destinée au rattrapage d'écarts dimensionnels, cette bande 12 étant posée sur une plaque de répartition en matériau isolant rigide 13 d'une épaisseur de l'ordre de 5 mm. Complétée par l'utilisation de joints silicone 24, cette disposition de matériaux isolants permet d'empêcher la déformation de l'ossature périphérique 5 du châssis. Grâce à une telle conception, il est possible d'avoir toute une gamme de châssis à tenue au feu variable dont les éléments constitutifs sont standardisés. Il suffit pour ce faire de disposer d'une série de semelles 8, de plaques d'isolant 12 et 13 et de précadres 1 de largeurs variables standardisées par rapport aux épaisseurs du volume verrier 9.

Une fois le volume verrier 9 disposé dans l'ossature périphérique 5 et maintenu en position par fixation de place en place de la parclose 7, il convient d'installer l'ensemble dans le précadre périphérique 1 lui-même déjà installé dans le support maçonnerie 4. Il est à noter que le positionnement du volume verrier dans son ossature périphérique 5 s'effectue généralement en atelier ou sur le chantier, comme le montre la figure 8, en installant une partie de l'ossature périphérique 5 sur des chevalets 28 puis en installant le volume verrier à l'intérieur de l'ossature et en venant fixer la parclose amovible 7. Par la suite, à l'aide de moyens de levage appropriés, on dispose l'ossature périphérique 5 munie du volume verrier 9 dans le précadre périphérique 1 comme le montre la figure 9. Dans ce cas, l'ossature périphérique 5 comporte dans sa partie basse un plot de positionnement ou de centrage 20 faisant saillie de l'ossature et susceptible de pénétrer à l'intérieur d'une lumière oblongue 19 ménagée dans l'aile 3 du précadre périphérique 1 comme le montre la figure 6. Cette lumière oblongue 19 est orientée de manière à immobiliser transversalement l'ossature périphérique à l'intérieur du précadre 1 et à permettre un jeu longitudinal de ce dernier.

Dans certains cas, il est nécessaire d'insérer entre la semelle 8 de l'ossature périphérique 5 et l'aile 3 du précadre 1 une plaque de calage intermédiaire 21 comme le montre la figure 6. Une fois le pion 20 introduit dans la lumière 19, il suffit de continuer à exercer une poussée sur le châssis, comme le montre la figure 9, pour que l'ossature périphérique 5 vienne complètement se loger dans le précadre périphérique 1. En partie haute, l'ossature périphérique 5 est solidarisée au précadre périphérique 1 au moyen d'une vis 18 traversant une lumière oblongue 17 ménagée dans l'aile 3 du précadre périphérique 1 et venant se visser dans la parclose 7 de l'ossature 5 du châssis. Grâce à l'orientation de cette lumière oblongue 17, comme le montre la figure 4, l'ossature périphérique 5 est immobilisée transversalement mais est libre verticalement et généralement longitudinalement à l'intérieur du précadre 1. Pour parfaire l'assemblage sur un plan esthétique, il convient de disposer des capotages symétriques en forme de L, généralement en tôle laquée, de part et d'autre du volume verrier 9, de manière à enchâsser ce dernier au niveau de l'ossature périphérique 5 comme le montre la figure 1. Les deux extrémités de ce capotage sont pliées en équerre puis pliées à nouveau en biais selon un pli 23 terminé par un épaulement qui vient se clipper élastiquement sous l'épaulement des organes de fixation, généralement des vis, qui assurent la fixation des parcloses sur la semelle. A l'autre extrémité de l'autre branche du L, les capots sont clippés de la même manière sous la tête de vis qui solidarise le précadre périphérique 1 à la semelle 8. Cette branche du L vient en appui contre la baie maçonnée 4. Ces capotages sont ensuite bourrés d'un matériau isolant.

Dans le cas d'un positionnement de deux châssis côte-à-côte dans un précadre périphérique 1 comme le montre la figure 2, il devient nécessaire d'utiliser un précadre intermédiaire 25 pour séparer les deux châssis contigus solidarisables au même précadre périphérique. En général, dans ce cas, comme le montre la figure 5, le précadre intermédiaire 25 affecte la forme d'un T dont la branche 26 perpendiculaire aux ailes constitue le moyen de séparation entre deux semelles constitutives des ossatures périphériques 5 des volumes verriers 9. Dans ce cas, la branche de ce T est enserrée par les faces externes des semelles 8. Quant aux ailes du T, elles jouent un rôle analogue à l'aile 2 du précadre périphérique 1.

De la même manière que décrit précédemment, il est nécessaire d'utiliser des capotages pour parfaire l'esthétisme du produit. Ces capotages affectent dans ce cas la forme d'un U comme le montre la figure 5 dans laquelle ils sont désignés par la référence 27.

## Revendications

1. Châssis verrier coupe-feu et pare-flammes à durée modulable devant être installé dans un support maçonnerie (4) du type comprenant une ossature rigide périphérique (5) de maintien d'un ensemble verrier (9) modulable constitué d'au moins un groupe multicouche de panneaux de verre séparés entre eux par des lames d'air,
caractérisé en ce que le châssis est solidarisé au support maçonnerie (4) par l'intermédiaire d'un précadre périphérique (1) préalablement fixé à l'intérieur du support maçonnerie, ledit précadre (1) comportant des moyens de fixation tels que des lumières oblongues (17) qui coopèrent avec des moyens de fixation de l'ossature (5) tels que des plots de positionnement (20) pour assurer d'une part une immobilisation transversale, d'autre part une libre dilatation longitudinale et verticale de l'ossature (5) par rapport au précadre (1).

2. Châssis verrier selon la revendication 1,
caractérisé en ce que les montants du précadre périphérique (1) affectent la forme d'un L, l'une des branches (3) venant en appui contre la baie ou support maçonné (4) pour être fixée à ce dernier, la branche perpendiculaire (2) recevant par appui l'ossature périphérique (5) du volume verrier (9).

3. Châssis verrier selon l'une des revendications 1 et 2,
caractérisé en ce que l'ossature périphérique rigide (5) du volume verrier (9) modulable est formée d'une semelle métallique (8) formant cadre obtenue par tronçonnage puis assemblage de profilés métalliques plans, sur la face intérieure de laquelle est préfixé un profilé (6) de section généralement carrée destiné à coopérer avec un deuxième profilé (7) venant se fixer sur cette même face intérieure après insertion d'un volume verrier (9) modulable et de ses moyens d'étanchéité thermique internes de manière à enserrer le volume verrier et assurer son maintien dans l'ossature (5) et sa résistance au feu.

4. Châssis verrier selon la revendication 1,
caractérisé en ce qu'il comporte un précadre intermédiaire (25) pour séparer au moins deux châssis contigus solidarisables au même précadre périphérique, ledit précadre intermédiaire (25) affectant la forme d'un T dont la branche (26) perpendiculaire aux ailes constitue le moyen de séparation entre les montants parallèles des ossatures de deux châssis contigus.

5. Châssis verrier selon l'une des revendications 1 à 4,
caractérisé en ce que l'ossature périphérique rigide (5) du volume verrier (9) et le précadre périphérique (1) ou intermédiaire (25) sont masqués par des moyens de capotage amovibles clippables affectant la forme de L ou de U.

6. Procédé d'assemblage et de montage d'un châssis verrier conforme aux revendications 1 et 3,
caractérisé en ce qu'on fixe le précadre périphérique (1) dans la baie de maçonnerie (4), en ce qu'on amène en prise le montant inférieur de l'ossature périphérique (5) du volume verrier (9) avec la partie basse du précadre périphérique (1) par exemple par insertion d'au moins un pion (20) de l'ossature dans une lumière oblongue du précadre (1), en ce qu'on bascule le châssis pour l'amener en appui contre la partie haute du précadre, en ce qu'on fixe, de préférence par vissage, l'ossature (5) dans le précadre (1).

7. Procédé selon la revendication 6,
caractérisé ce que, préalablement à la fixation de l'ossature périphérique (5) dans le précadre (1), on assemble sur le chantier le volume verrier (9) et son ossature périphérique rigide (5) après découpage des éléments constitutifs de l'ossature (5) et choix de la constitution du volume verrier (9).
